# EUROPÄISCHE PATENTSCHRIFT

(11) **EP 1 584 756 B1**
(45) Veröffentlichungstag und Bekanntmachung des Hinweises auf die Patenterteilung: **27.07.2011**
(21) Anmeldenummer: 05102479.2
(22) Anmeldetag: 30.03.2005
(51) Int. Cl.: E02F 9/20

(54) **Aktivierungssystem für eine Gerätesteuereinrichtung**
Activation system for a device control arrangement
Système d'activation pour un système de contrôle d'appareil

(30) Priorität: 01.04.2004 US 816109
(43) Veröffentlichungstag der Anmeldung: 12.10.2005
(73) Patentinhaber: DEERE & COMPANY, Moline, Illinois 61265-8098 (US)
(72) Erfinder: Merten, James Gerard, Dubuque, IA 52001 (US); Hachmann, Robert Joseph, Peosta, IA 52068 (US); Musmaker, Bruce Allan, Asbury, IA 52002 (US); Gacioch, Michael, Dubuque, IA 52001 (US)
(74) Vertreter: Holst, Sönke

(56) Entgegenhaltungen:
- US-A- 4 699 561
- US-A- 4 934 462
- US-B1- 6 226 902
- US-B1- 6 430 850
- US-B1- 6 643 577
- US-B1- 6 694 240

## Beschreibung

Die Erfindung betrifft ein Arbeitsfahrzeug, insbesondere Tieflöffelbagger, mit einer aktivierbaren und deaktivierbaren Gerätesteuereinrichtung, einem Schwenksitz, welcher eine erste und eine zweite Schwenksitzstellung aufweist, Mitteln zur Ermittlung der Stellung des Schwenksitzes, die angeben, wenn sich der Schwenksitz in der ersten, der zweiten oder einer dritten Schwenksitzstellung befindet, wobei die dritte Schwenksitzstellung zwischen der ersten und der zweiten Schwenksitzstellung liegt, einem Zündschalter, mit welchem in einer ersten Schalterstellung eine Zündung einschaltbar und in einer zweiten Schalterstellung ausschaltbar ist, und wenigstens einem Wechselschalter zur Aktivierung der Gerätesteuereinrichtung, welcher in eine erste und in eine zweite Wechselschalterstellung schaltbar ist und ferner eine logische Steuereinheit vorgesehen ist, welche die Schalterstellungen der einzelnen Schalter detektiert.

Herkömmliche Steuersysteme für Tieflöffelbagger weisen bodenmontierte Hydraulikhebel mit entsprechendem Schaltwiderstand und angemessenem Abstand zum Schwenksitz auf, um ein ungewolltes Betätigen zu verhindern. Einige weisen rudimentäre Freigabeeinrichtungen auf, wie z.B. einen Kontrollschalter für die Präsenz einer Bedienperson, mit dem ein Gewicht auf dem Fahrzeugsitz detektiert wird, um die herkömmlichen Steuersysteme zu aktivieren. Andere wiederum weisen Systeme mit Pilotsteuerungen auf, wobei die Systeme automatisch die Pilotsteuerungen in Abhängigkeit von der Ausrichtung des Fahrzeugsitzes aktivieren und deaktivieren, so dass z.B. eine Aktivierung üblicherweise die Ausrichtung des Fahrzeugsitzes in Richtung der zu bedienenden Hebelanordnung erfordert.

Die US-B1-6 643 577 offenbart ein Arbeitsfahrzeug mit mehr als einer Arbeitsfunktion. Das Arbeitsfahrzeug weist einen Schwenksitz auf, der einem Betreiber ermöglicht verschiedene Arbeitspositionen einzunehmen. Das Arbeitsfahrzeug verfügt über eine Steuereinrichtung, mit welcher über entsprechende Steuerungen in Abhängigkeit der Position des Schwenksitzes entsprechende Arbeitsfunktionen aktivierbar bzw. deaktivierbar sind.

Viele moderne Steuereinrichtungen, wie z. B. Pilotsteuerungen und elektrohydraulische Steuereinrichtungen (im Folgenden Gerätesteuereinrichtung genannt), sind naturgemäß leicht zu manipulieren, so dass konventionelle Freigabesysteme nicht die notwendige Sicherheit bieten, dass der Tieflöffelbagger nicht von einer Bedienperson durch vorsätzliche Handlungen manipulierbar ist. Dieses Problem wird dadurch unterstrichen, dass die Steuertürme, auf denen die Gerätesteuereinrichtungen angeordnet sind, üblicherweise relativ dicht am Fahrzugsitz angeordnet sind.

Die der Erfindung zugrunde liegende Aufgabe wird darin gesehen, ein Arbeitsfahrzeug der eingangs genannten Art anzugeben, durch welches die vorgenannten Probleme überwunden werden.

Die Aufgabe wird erfindungsgemäß durch die Lehre des Patentanspruchs 1 gelöst. Weitere vorteilhafte Ausgestaltungen und Weiterbildungen der Erfindung gehen aus den Unteransprüchen hervor.

Erfindungsgemäß ist ein Arbeitsfahrzeug der eingangs genannten Art derart ausgebildet, dass eine Aktivierung der Gerätesteuereinrichtung nur dann erfolgt, wenn ideale oder nicht-ideale Aktivierungsbedingungen vorliegen, wobei ideale Aktivierungsbedingungen dann vorliegen, wenn der Zündschalter in seiner ersten Schalterstellung ist und der wenigstens eine Wechselschalter in seine erste Wechselschalterstellung geschaltet wird, während der Zündschalter in seiner ersten Schalterstellung ist und die Mittel zur Ermittlung der Stellung des Schwenksitzes angeben, dass der Schwenksitz sich in seiner ersten und nicht in seiner zweiten oder dritten Schwenksitzstellung befindet, und wobei nicht-ideale Aktivierungsbedingungen dann vorliegen, wenn der Zündschalter in seiner ersten Schalterstellung ist und der wenigstens eine Wechselschalter in seine erste Wechselschalterstellung geschaltet wird, während der Zündschalter eingeschaltet ist und die Mittel zur Ermittlung der Stellung des Schwenksitzes angeben, dass der Schwenksitz sich nicht in seiner ersten Schwenksitzstellung befindet, wobei ferner eine Aktivierung der Gerätesteuereinrichtung in Abhängigkeit von dem von der logischen Steuereinheit Detektierten vorgenommen wird und wobei eine Deaktivierung der Gerätesteuereinrichtung vorgenommen wird, sobald einer der Schalter seine Schalterstellung ändert.

Erfindungsgemäß wird dadurch eine Freigabeeinrichtung vorgeschlagen, die, gegenüber herkömmlichen Systemen, eine höhere Sicherheit gegen Manipulation durch vorsätzliche Handlungen einer Bedienperson bietet. Die Freigabeeinrichtung erreicht dies durch das Verlangen von Freigabezuständen und einer Vorsatzhandlung durch eine Bedienperson zur Freigabe der Gerätesteuereinrichtung. Erfindungsgemäß gibt es zwei Arten von Freigaben für die Gerätesteuereinrichtung: 1. ideale Freigabe und 2. nicht ideale Freigabe.

Ideale Freigabe verlangt die folgenden Freigabezustände: 1. der Schwenksitz, oftmals mit Tieflöffelbagger in Verbindung zu bringen, ist in einer Tieflöffelbagger-Betriebsstellung und nicht in einer anderen Betriebsstellung, 2. der Zündschalter ist in "Ein"-Stellung und 3. ein Gerätesteuereinrichtungs-Wechselschalter wird in eine Freigabestellung für die Gerätesteuereinrichtung geschaltet, während 1. und 2. idealer Freigabezustand vorliegt. Damit liegt eine ideale Freigabe für die Gerätesteuereinrichtung nur dann vor, wenn die Bedienperson den Gerätesteuereinrichtungs-Wechselschalter in die Freigabestellung für die Gerätesteuereinrichtung schaltet, nachdem die Zündung des Arbeitsfahrzeugs aktiviert wurde und in "Ein"-Stellung verbleibt und sich der Sitz in der Tieflöffelbagger-Betriebsstellung befindet. Wenn, nachdem die Freigabe für die Gerätesteuereinrichtung erfolgte, sich einer der Zustände ändert, wird die Gerätesteuereinrichtung automatisch deaktiviert. Die Gerätesteuereinrichtung wird automatisch nur dann reaktiviert, wenn die idealen Freigabezustände wieder vorliegen.

Nicht-ideale Freigabe verlangt die folgenden Zustände: 1. der Schwenksitz ist nicht in der Tieflöffelbagger-Betriebsstellung, 2. der Zündschalter ist in "Ein"-Stellung und 3. der Gerätesteuereinrichtungs-Wechselschalter ist in eine Freigabestellung für die Gerätesteuereinrichtung geschaltet, während 1. und 2. nicht-idealer Freigabezustand vorliegt. Somit ist die nicht-ideale Freigabe eigentlich ein Überbrückungszustand, in welchem der Gerätesteuereinrichtungs-Wechselschalter als Überbrückungsschalter fungiert. Der Bedienperson wird mittels eines optischen Alarms von einer Anzeigeeinrichtung eines Monitors und/oder mittels eines Signaltons aus einem Lautsprecher des Monitors signalisiert, dass eine nicht-ideale Freigabe vorliegt. Die Signalisierung kann durch einen einzelnen Kurzzeitalarm, einen periodischen Alarm oder durch einen konstanten Alarm erfolgen.

Die nicht-ideale Freigabe ermöglicht der Bedienperson mehrere Funktionen auszuführen, wenn es erforderlich ist. Somit kann eine Bedienperson seinen Sitz in eine Lader-Betriebsstellung oder in eine Stellung zwischen der Tieflöffelbagger-Betriebsstellung und der Lader-Betriebsstellung verschwenken und seine Schaufel manipulieren oder sein Arbeitsfahrzeug bewegen, während er gleichzeitig sein Tieflöffelbagger-Arbeitsgerät bedient. Das Verschwenken des Sitzes in irgendeine oder aus irgendeiner Stellung deaktiviert die Gerätesteuereinrichtung und verlangt eine Reaktivierung bevor die Gerätesteuereinrichtung wieder freigegeben wird.

Das Freigabesystem erreicht beste Resultate wenn das Arbeitsfahrzeug regelrecht funktioniert, es kann aber während einer Störung des Fahrzeugs angefordert werden. Daher ist eine Option vorgesehen, bei der ein Speicher für die Tieflöffelbaggerfunktionen einen hydraulischen Sicherheitsdruck bereithält und der Bedienperson ermöglicht, das Tieflöffelbagger-Arbeitsgerät auf kontrollierte Weise auf den Boden zu senken, falls der Motor stoppt oder versagt.

Anhand der Zeichnungen, die ein Ausführungsbeispiel der Erfindung zeigen, werden nachfolgend die Erfindung sowie weitere Vorteile und vorteilhafte Weiterbildungen und Ausgestaltungen der Erfindung näher beschrieben und erläutert.

Es zeigt:
- Fig. 1: eine Ansicht eines Arbeitsfahrzeugs an dem die Erfindung anwendbar ist,
- Fig. 2: ein Blockdiagramm, in dem ein beispielhaftes Ausführungsbeispiel eines erfindungsgemäßen Betriebs dargestellt wird,
- Fig. 3: ein Flussdiagramm bezüglich der Betriebsstufen eines Freigabesystems für einen Bedienhebel und
- Fig. 4: einen Notfallspeicher für ein Tieflöffelbaggersystem zur Absenkkontrolle eines Tieflöffelbagger-Arbeitsgeräts während eines unerwarteten Motorausfalls.

Figur 1 zeigt ein spezielles Arbeitsfahrzeug 10, bei dem die Erfindung zum Einsatz kommen kann. Das spezielle Arbeitsfahrzeug 10, welches in Figur 1 gezeigt ist, ist ein Tieflöffelbagger, welcher üblicherweise zwei Funktionen aufweist. Die Funktionen dieses speziellen Arbeitsfahrzeugs 10 sind die eines Tieflöffelbaggers und die eines Laders. Das Arbeitsfahrzeug 10 umfasst eine Kabine 15, einen Schwenksitz 20, wenigstens eine Gerätesteuereinrichtung 160, einen Tieflöffelbaggerbereich 50 und einen Laderbereich 60. Des Weiteren umfasst das Arbeitsfahrzeug 10 auch Räder 70 sowie ein Antriebssystem (nicht gezeigt), mit dem es auf dem Boden in bekannter Weise angetrieben wird. Der Schwenksitz 20 weist wenigstens zwei Sitzstellungen auf, d.h. Schwenkwinkelstellungen, in denen der Sitz 20 feststellbar ist. Diese Sitzstellungen weisen wenigstens eine Winkelstellung auf, bei dem der Schwenksitz 20 dem Tieflöffelbaggerbereich 50 zugewandt ist und eine Winkelstellung, bei dem der Schwenksitz dem Laderbereich 60 zugewandt ist. Üblicherweise sind diese in einem Winkel von 180° voneinander getrennt, wie in Figur 1 angedeutet ist. Der Schwenksitz 20 befindet sich in einer Tiefenlöffelbagger- oder Lader-Betriebsstellung, wenn dieser sich innerhalb von ca. 15° zur entsprechenden Sitzstellung befindet.

In Figur 2 ist ein Blockdiagramm dargestellt, welches eine beispielhafte Ausgestaltung der Erfindung verdeutlicht. Das Diagramm umfasst: einen Zündschalter 100, einen ersten Sitzschalter 110 zur Ermittlung ob sich der Sitz 20 in der Tieflöffelbagger-Betriebsstellung befindet oder nicht, einen zweiten Sitzschalter 120 zur Ermittlung ob sich der Sitz 20 in der Lader-Betriebsstellung befindet oder nicht, eine Gerätesteuereinrichtung 160, einen Gerätesteuereinrichtungs-Wechselschalter 130 zur Freigabe der Gerätesteuereinrichtung 160, welcher auch als Überbrückungsschalter fungiert und eine logische Steuereinheit 150. Die logische Steuereinheit kann ein herkömmlicher Steuerrechner an Bord des Arbeitsfahrzeugs 10 sein, eine herkömmliche fest verdrahtete Schaltmechanik oder eine herkömmliche Gruppe von Schaltern und Relais, die so angeordnet sind, dass mittels für einen Fachmann bekannte Methoden die erfindungsgemäße Logik durchführbar ist.

Figur 3 zeigt ein Flussdiagramm, in dem detailliert ein Steuerkreis 200 für die einzelnen erfindungsgemäßen Betriebsschritte, wie sie in Figur 2 gezeigt sind, dargestellt ist. Die in Figur 3 dargestellten Betriebsschritte können durch Techniken, die für einen Fachmann bekannt sind, in die Hardware und/oder durch Softwareprogrammierung der logischen Steuereinheit 150 implementiert werden. Wie in Figur 2 und auch in Figur 3 gezeigt wird, beginnt der gesamte Prozess mit Schritt 210, d. h. mit einem Anschalten des Zündschalters, um einen Energiefluss zu initiieren, der zur Aktivierung aller anderen Schalter benötigt wird. Wie dargestellt ist, endet der Prozess sofort mit Schritt 270 und die Gerätesteuereinrichtung 160 wird nicht aktiviert, wenn der Zündschalter 100 in Schritt 210 ausgeschaltet ist. Sobald der Zündschalter 100 eingeschaltet ist, wird in Schritt 220 die Schalterstellung des ersten Sitzschalters 110 geprüft. Wenn der erste Sitzschalter 110 sich in seiner ersten Sitzschalterstellung befindet, die anzeigt, dass sich der Schwenksitz 20 in der Tieflöffelbagger-Betriebsstellung befindet, wird der Prozess mit Schritt 230 fortgeführt, um die Schalterstellung des zweiten Sitzschalters 120 festzustellen. Wenn der zweite Sitzschalter 120 sich nicht in seiner ersten Schalterstellung befindet, dann wird der Prozess mit Schritt 240 fortgeführt. Wenn in Schritt 240 der Gerätesteuereinrichtungs-Wechselschalter 130 in seine erste Wechselschalterstellung geschaltet ist, dann wird die Gerätesteuereinrichtung 160 ideal aktiviert.

Wenn, in Schritt 220, sich der erste Sitzschalter 110 nicht in seiner ersten Sitzschalterstellung befindet, oder, in Schritt 230, der zweite Sitzschalter 120 sich in seiner ersten Sitzschalterstellung befindet, geht der Prozess in Schritt 270 über und die Gerätesteuereinrichtung 160 wird nicht aktiviert, es sei denn, der Gerätesteuereinrichtungs-Wechselschalter 130 ist in Schritt 260 in seine erste Wechselschalterstellung geschaltet. Wenn, unter diesen Bedingungen, der Gerätesteuereinrichtungs-Wechselschalter 130 als Überbrückungsschalter benutzt wird und in seine erste Wechselschalterstellung geschaltet wird, dann wird der Prozess mit Schritt 250 fortgeführt, in dem die Gerätesteuereinrichtung nicht-ideal aktiviert wird, und geht zu Schritt 280 über, in dem die Bedienperson, mittels eines Monitors 180 und einer Anzeigeeinrichtung 181 und/oder einem Signaltongenerator 190 über die nicht-ideale Aktivierung informiert wird.

In Figur 4 ist ein Speicher 191 dargestellt, der die Betriebssicherheit des Aktivierungssystems steigert. Der Speicher funktioniert als Ausfallsicherheitsmechanismus für den Fall eines katastrophalen Abfalls des von dem Motor 170 und einer Pumpe 189 (siehe Figur 2) bereitgestellten Hydraulikdrucks. Solch ein Ausfall könnte eintreten, als Folge z. B. eines Motorausfalls, eines Ausfalls einer hydraulischen Leitung, eines Ausfalls der Hydraulikpumpe, etc. Sollte der bereitgestellte Hydraulikdruck ausfallen, dient der Speicher 191 zur vorübergehenden Druckerhaltung und ermöglicht der Bedienperson die Gerätesteuereinrichtung 160 zu bedienen, um das Arbeitsgerät sachgerecht anzusteuern, welches in der Regel ein Tieflöffelbagger ist, und in eine angemessene Position zu bringen, beispielsweise in eine Parkposition.

Auch wenn die Erfindung lediglich anhand eines Ausführungsbeispiels beschrieben wurde, erschließen sich für den Fachmann im Lichte der vorstehenden Beschreibung sowie der Zeichnung viele verschiedenartige Alternativen, Modifikationen und Varianten, die unter die vorliegende Erfindung fallen. So umfassen beispielsweise die Mittel zur Ermittlung der Schwenksitzstellung zwei Schwenksitzschalter, d. h. den ersten und den zweiten Schwenksitzschalter 110, 120. Vergleichbare Funktionalitäten können jedoch auch mit einer größeren Anzahl von Schaltern erzielt werden, oder mit einem einzigen Schalter.

## Patentansprüche

1. Arbeitsfahrzeug (10), insbesondere Tieflöffelbagger, mit einer aktivierbaren und deaktivierbaren Gerätesteuereinrichtung (160), einem Schwenksitz (20), welcher eine erste und eine zweite Schwenksitzstellung aufweist, Mitteln zur Ermittlung der Stellung des Schwenksitzes (20), die angeben, wenn sich der Schwenksitz (20) in der ersten, der zweiten oder einer dritten Schwenksitzstellung befindet, wobei die dritte Schwenksitzstellung zwischen der ersten und der zweiten Schwenksitzstellung liegt, einem Zündschalter (100), mit welchem in einer ersten Schalterstellung eine Zündung einschaltbar und in einer zweiten Schalterstellung ausschaltbar ist, und wenigstens einem Wechselschalter (130) zur Aktivierung der Gerätesteuereinrichtung (160), welcher in eine erste und in eine zweite Wechselschalterstellung schaltbar ist und ferner eine logische Steuereinheit (150) vorgesehen ist, welche die Schalterstellungen der einzelnen Schalter (100, 130) detektiert, **dadurch gekennzeichnet, dass** eine Aktivierung der Gerätesteuereinrichtung (160) nur dann erfolgt, wenn ideale oder nicht-ideale Aktivierungsbedingungen vorliegen, wobei ideale Aktivierungsbedingungen dann vorliegen, wenn der Zündschalter (100) in seiner ersten Schalterstellung ist und der wenigstens eine Wechselschalter (130) in seine erste Wechselschalterstellung geschaltet wird, während der Zündschalter (100) in seiner ersten Schalterstellung ist und die Mittel zur Ermittlung der Stellung des Schwenksitzes (20) angeben, dass der Schwenksitz (20) sich in seiner ersten und nicht in seiner zweiten oder dritten Schwenksitzstellung befindet, und wobei nicht-ideale Aktivierungsbedingungen dann vorliegen, wenn der Zündschalter (100) in seiner ersten Schalterstellung ist und der wenigstens eine Wechselschalter (130) in seine erste Wechselschalterstellung geschaltet wird, während der Zündschalter (100) eingeschaltet ist und die Mittel zur Ermittlung der Stellung des Schwenksitzes (20) angeben, dass der Schwenksitz (20) sich nicht in seiner ersten Schwenksitzstellung befindet, wobei ferner eine Aktivierung der Gerätesteuereinrichtung (160) in Abhängigkeit von dem von der logischen Steuereinheit (150) Detektierten vorgenommen wird und wobei eine Deaktivierung der Gerätesteuereinrichtung (160) vorgenommen wird, sobald einer der Schalter (100, 130) seine Schalterstellung ändert.

2. Arbeitsfahrzeug (10) nach Anspruch 1, **dadurch gekennzeichnet, dass** die Mittel zur Ermittlung der Stellung des Schwenksitzes (20) wenigstens einen Sitzschalter (110, 120) umfassen, der wenigstens jeweils eine Sitzschalterstellung aufweist, die angibt, dass sich der Schwenksitz (20) in der ersten, der zweiten oder der dritten Schwenksitzstellung befindet.

3. Arbeitsfahrzeug (10) nach einem der Ansprüche 1 oder 2, **dadurch gekennzeichnet, dass** die Mittel zur Ermittlung der Stellung des Schwenksitzes (20) einen ersten Sitzschalter (110), der eine erste und eine zweite Sitzschalterstellung aufweist und einen zweiten Sitzschalter (120), der eine erste und eine zweite Sitzschalterstellung aufweist, umfassen, wobei der erste Sitzschalter (110) in seiner ersten Sitzschalterstellung ist, wenn sich der Schwenksitz (20) im Wesentlichen in der ersten Schwenksitzstellung befindet und der zweite Sitzschalter (120) in seiner ersten Sitzschalterstellung isst, wenn sich der Schwenksitz (20) im Wesentlichen in der zweiten Schwenksitzstellung befindet.

4. Arbeitsfahrzeug (10) nach einem der Ansprüche 1 bis 3, **dadurch gekennzeichnet, dass** ein Monitor (180) mit einem Signaltongenerator (190) vorgesehen ist, wobei der Signaltongenerator (190) bei Aktivierung der Gerätesteuereinrichtung (160) ein akustisches Signal aussendet, wenn keine idealen Aktivierungsbedingungen vorliegen.

5. Arbeitsfahrzeug (10) nach einem der Ansprüche 1 bis 4, **dadurch gekennzeichnet, dass** ein Monitor (180) mit einer Anzeigeeinrichtung (181) vorgesehen ist, wobei die Anzeigeeinrichtung (181) eine Nachricht anzeigt, die darauf hinweist, dass die Gerätesteuereinrichtung (160) aktiviert ist, wenn keine idealen Aktivierungsbedingungen vorliegen.

6. Arbeitsfahrzeug (10) nach Anspruch 4 oder 5, **dadurch gekennzeichnet, dass** der Signalgenerator (190) ein akustisches Signal aussendet wenn der erste und der zweite Schwenksitzschalter (110, 120) sich in seiner ersten Schalterstellung befindet.

7. Arbeitsfahrzeug (10) nach Anspruch 5 oder 8, **dadurch gekennzeichnet, dass** der Monitor (180) eine Nachricht anzeigt, aus der hervorgeht, dass nicht-ideale Aktivierungsbedingungen vorliegen, wenn der erste und der zweite Schwenksitzschalter (110, 120) sich in seiner ersten Schalterstellung befindet.

8. Arbeitsfahrzeug (10) nach Anspruch 6 oder 7, **dadurch gekennzeichnet, dass** die logische Steuereinheit (150) den Signalgenerator (190) zum Aussenden des akustischen Signals ansteuert.

9. Arbeitsfahrzeug (10) nach Anspruch 7 oder 8, **dadurch gekennzeichnet, dass** die logische Steuereinheit (150) den Monitor (180) zum Anzeigen einer Nachricht ansteuert.

10. Arbeitsfahrzeug (10) nach einem der Ansprüche 1 bis 9, **dadurch gekennzeichnet, dass** die Gerätesteuereinrichtung (160) als Joystick ausgebildet ist.

11. Arbeitsfahrzeug (10) nach einem der Ansprüche 1 bis 10, **dadurch gekennzeichnet, dass** der Schwenksitz (20) sich im Wesentlichen in der ersten Schwenksitzstellung befindet, wenn der Schwenksitz (20) sich innerhalb eines Winkels von 15° zu einer Tieflöffelbagger-Betriebsstellung befindet.

12. Arbeitsfahrzeug (10) nach einem der Ansprüche 1 bis 11, **dadurch gekennzeichnet, dass** der Schwenksitz (20) sich im Wesentlichen in der zweiten Schwenksitzstellung befindet, wenn der Schwenksitz (20) sich innerhalb eines Winkels von 15° zu einer Lader-Betriebsstellung befindet.

13. Arbeitsfahrzeug (10) nach einem der Ansprüche 1 bis 12, **dadurch gekennzeichnet, dass** der wenigstens eine Wechselschalter (130) als Aktivierungsschalter zur Aktivierung der Gerätesteuereinrichtung (160) bei idealen Aktivierungsbedingungen und als Überbrückungsschalter zur Aktivierung der Gerätesteuereinrichtung (160) bei nicht-idealen Aktivierungsbedingungen ausgebildet ist.

## Claims

1. Work vehicle (10), in particular a back-acter, comprising an activatable and deactivatable tool control (160), a swivel seat (20), which has a first and a second swivel seat position, means for determining the position of the swivel seat (20), which indicate when the swivel seat (20) is in the first, the second or a third swivel seat position, the third swivel seat position lying between the first and the second swivel seat position, an ignition switch (100), with which an ignition, in a first switch setting, can be switched on and, in a second switch setting, can be switched off, and at least one changeover switch (130) for activating the tool control (160), which changeover switch can be switched into a first and into a second changeover switch setting, and also a logical control unit (150) is provided, which latter detects the switch settings of the individual switches (100, 130), **characterized in that** an activation of the tool control (160) is realized only when ideal or non-ideal activation conditions obtain, wherein ideal activation conditions obtain when the ignition switch (100) is in its first switch setting and the at least one changeover switch (130) is switched into its first changeover switch setting, while the ignition switch (100) is in its first switch setting and the means for determining the position of the swivel seat (20) indicate that the swivel seat (20) is in its first and not in its second or third swivel seat position, and wherein non-ideal activation conditions obtain when the ignition switch (100) is in its first switch setting and the at least one changeover switch (130) is switched into its first changeover switch setting, while the ignition switch (100) is switched on and the means for determining the position of the swivel seat (20) indicate that the swivel seat (20) is not in its first swivel seat position, wherein, furthermore, an activation of the tool control (160) is conducted in dependence on that which has been detected by the logical control unit (150), and wherein a deactivation of the tool control (160) is conducted as soon as one of the switches (100, 130) changes its switch setting.

2. Work vehicle (10) according to Claim 1, **characterized in that** the means for determining the position of the swivel seat (20) comprise at least one seat switch (110, 120), which has respectively at least one seat switch setting indicating that the swivel seat (20) is in the first, the second or the third swivel seat position.

3. Work vehicle (10) according to one of Claims 1 or 2, **characterized in that** the means for determining the position of the swivel seat (20) comprise a first seat switch (110), having a first and a second seat switch setting, and a second seat switch (120), having a first and a second seat switch setting, wherein the first seat switch (110) is in its first seat switch setting when the swivel seat (20) is essentially in the first swivel seat position, and the second seat switch (120) is in its first seat switch setting when the swivel seat (20) is essentially in the second swivel seat position.

4. Work vehicle (10) according to one of Claims 1 to 3, **characterized in that** a monitor (180) having a signal tone generator (190) is provided, wherein the signal tone generator (190), upon activation of the tool control (160), transmits an acoustic signal when no ideal activation conditions obtain.

5. Work vehicle (10) according to one of Claims 1 to 4, **characterized in that** a monitor (180) having a display device (181) is provided, wherein the display device (181) displays a message indicating that the tool control (160) is activated when no ideal activation conditions obtain.

6. Work vehicle (10) according to Claim 4 or 5, **characterized in that** the signal generator (190) transmits an acoustic signal when the first and the second swivel seat switch (110, 120) respectively is in its first switch setting.

7. Work vehicle (10) according to Claim 5 or 8, **characterized in that** the monitor (180) displays a message revealing that non-ideal activation conditions obtain when the first and the second swivel seat switch (110, 120) respectively is in its first switch setting.

8. Work vehicle (10) according to Claim 6 or 7, **characterized in that** the logical control unit (150) commands the signal generator (190) to transmit the acoustic signal.

9. Work vehicle (10) according to Claim 7 or 8, **characterized in that** the logical control unit (150) commands the monitor (180) to display a message.

10. Work vehicle (10) according to one of Claims 1 to 9, **characterized in that** the tool control (160) is configured as a joystick.

11. Work vehicle (10) according to one of Claims 1 to 10, **characterized in that** the swivel seat (20) is essentially in the first swivel seat position when the swivel seat (20) is found within an angle of 15° to a back-acter operating position.

12. Work vehicle (10) according to one of Claims 1 to 11, **characterized in that** the swivel seat (20) is essentially in the second swivel seat position when the swivel seat (20) is found within an angle of 15° to a loader operating position.

13. Work vehicle (10) according to one of Claims 1 to 12, **characterized in that** the at least one changeover switch (130) is configured as an activation switch for activating the tool control (160) under ideal activating conditions, and as a bypass switch for activating the tool control (160) under non-ideal activating conditions.

## Revendications

1. Véhicule utilitaire (10), notamment pelleteuse, avec un système de contrôle d'appareil (160) pouvant être activé et désactivé, un siège pivotant (20) comportant une première et une deuxième position de siège pivotant, des moyens de détermination de la position du siège pivotant (20) qui indiquent lorsque le siège pivotant (20) se trouve dans la première, la deuxième ou une troisième position de siège pivotant, la troisième position de siège pivotant se trouvant entre la première et la deuxième position de siège pivotant, un commutateur d'allumage (100) avec lequel un allumage peut être connecté dans une première position de commutateur et déconnecté dans une deuxième position de commutateur et au moins un commutateur inverseur (130) pour activer le système de contrôle d'appareil (160), lequel commutateur inverseur est commutable dans une première et une deuxième position de commutateur inverseur, une unité de commande (150) logique étant en outre prévue, celle-ci détectant les positions de commutateur des différents commutateurs (100, 130), **caractérisé en ce qu'**une activation du système de contrôle d'appareil (160) ne se produit qu'en présence de conditions d'activation idéales ou non idéales, des conditions d'activation idéales étant présentes lorsque le commutateur d'allumage (100) se trouve dans sa première position de commutateur et que l'au moins un commutateur inverseur (130) est commuté dans sa première position de commutateur inverseur tandis que le commutateur d'allumage (100) est dans sa première position de commutateur et que les moyens de détermination de la position du siège pivotant (20) indiquent que le siège pivotant (20) se trouve dans sa première et non pas dans sa deuxième ou troisième position de siège pivotant et des conditions d'activation non idéales étant observées lorsque le commutateur d'allumage (100) se trouve dans sa première position de commutateur et que l'au moins un commutateur inverseur (130) est commuté dans sa première position de commutateur inverseur, tandis que le commutateur d'allumage (100) est connecté et que les moyens de détermination de la position du siège pivotant (20) indiquent que le siège pivotant (20) ne se trouve pas dans sa première position de siège pivotant, une activation du système de contrôle d'appareil (160) se produisant en outre en fonction de la détection de l'unité de commande (150) logique et une désactivation du système de contrôle d'appareil (160) se produisant dès lors qu'un des commutateurs (100, 130) modifie sa position de commutateur.

2. Véhicule utilitaire (10) selon la revendication 1, **caractérisé en ce que** les moyens de détermination de la position du siège pivotant (20) englobent au moins un commutateur de siège (110, 120) qui comporte au moins respectivement une position de commutateur de siège qui indique que le siège pivotant (20) se trouve dans la première, la deuxième ou la troisième position de siège pivotant.

3. Véhicule utilitaire (10) selon l'une quelconque des revendications 1 ou 2, **caractérisé en ce que** les moyens de détermination de la position du siège pivotant (20) englobent un premier commutateur de siège (110) qui présente une première et une deuxième position de commutateur de siège et un deuxième commutateur de siège (120) qui comporte une première et une deuxième position de commutateur de siège, le premier commutateur de siège (110) étant dans sa première position de commutateur de siège lorsque le siège pivotant (20) se trouve pour l'essentiel dans la première position de siège pivotant et le deuxième commutateur de siège (120) étant dans sa première position de commutateur de siège lorsque le siège pivotant (20) se trouve pour l'essentiel dans la deuxième position de siège pivotant.

4. Véhicule utilitaire (10) selon l'une quelconque des revendications 1 à 3, **caractérisé en ce qu'**un appareil de surveillance (180) est pourvu d'un générateur de signal sonore (190), le générateur de signal sonore (190) émettant un signal sonore à l'activation du système de contrôle d'appareil (160) lorsqu'aucunes conditions d'activation ne sont présentes.

5. Véhicule utilitaire (10) selon l'une quelconque des revendications 1 à 4, **caractérisé en ce qu'**un appareil de surveillance (180) est pourvu d'un dispositif d'affichage (181), le dispositif d'affichage (181) affichant un message indiquant que le système de contrôle d'appareil (160) est activé lorsqu'aucunes conditions d'activation ne sont présentes.

6. Véhicule utilitaire (10) selon la revendication 4 ou 5, **caractérisé en ce que** le générateur de signaux (190) émet un signal sonore lorsque le premier et le deuxième commutateur de siège pivotant (110, 120) se trouvent dans leur première position de commutateur.

7. Véhicule utilitaire (10) selon la revendication 5 ou 8, **caractérisé en ce que** l'appareil de surveillance (180) affiche un message indiquant que des conditions d'activation non idéales sont présentes lorsque le premier et le deuxième commutateur de siège pivotant (110, 120) se trouvent dans leur première position de commutateur.

8. Véhicule utilitaire (10) selon la revendication 6 ou 7, **caractérisé en ce que** l'unité de commande (150) logique ordonne au générateur de signaux (190) d'émettre le signal sonore.

9. Véhicule utilitaire (10) selon la revendication 7 ou 8, **caractérisé en ce que** l'unité de commande (150) logique ordonne à l'appareil de surveillance (180) d'afficher un message.

10. Véhicule utilitaire (10) selon l'une quelconque des revendications 1 à 9, **caractérisé en ce que** le système de contrôle d'appareil (160) prend la forme d'une mannette de type joystick.

11. Véhicule utilitaire (10) selon l'une quelconque des revendications 1 à 10, **caractérisé en ce que** le siège pivotant (20) se trouve pour l'essentiel dans la première position de siège pivotant lorsque le siège pivotant (20) se trouve dans un angle de 15° par rapport à une position de fonctionnement de pelleteuse.

12. Véhicule utilitaire (10) selon l'une quelconque des revendications 1 à 11, **caractérisé en ce que** le siège pivotant (20) se trouve pour l'essentiel dans la deuxième position de siège pivotant lorsque le siège pivotant (20) se trouve dans un angle de 15° par rapport à une position de fonctionnement d'appareil de chargement.

13. Véhicule utilitaire (10) selon l'une quelconque des revendications 1 à 12, **caractérisé en ce que** l'au moins un commutateur inverseur (130) prend la forme d'un commutateur d'activation pour activer le système de contrôle d'appareil (160) en présence de conditions d'activation idéales et d'un commutateur de contournement pour activer le système de contrôle d'appareil (160) en présence de conditions d'activation non idéales.
